# EUROPÄISCHE PATENTSCHRIFT

(11) **EP 1 824 721 B1**
(45) Veröffentlichungstag und Bekanntmachung des Hinweises auf die Patenterteilung: **05.03.2008**
(21) Anmeldenummer: 05796217.7
(22) Anmeldetag: 25.10.2005
(51) Int. Cl.: B61L 3/12

(54) **VERFAHREN UND SYSTEM ZUR ÜBERPRÜFUNG EINER DATENÜBERTRAGUNGSEINHEIT ZUR STEUERUNG EINES FAHRENDEN OBJEKTES**
METHOD AND SYSTEM FOR VERIFICATION OF A DATA TRANSMISSION UNIT FOR CONTROL OF A TRAVELLING OBJECT
PROCEDE ET SYSTEME POUR CONTROLER UNE UNITE DE TRANSMISSION DE DONNEES SERVANT A COMMANDER UN OBJET ROULANT

(30) Priorität: 25.11.2004 EP 04027960
(43) Veröffentlichungstag der Anmeldung: 29.08.2007
(73) Patentinhaber: Siemens Schweiz AG, 8047 Zürich (CH)
(72) Erfinder: SCHMID, Rolf, CH-8800 Thalwil (CH)
(74) Vertreter: Kley, Hansjörg
(86) Internationale Anmeldenummer: PCT/EP2005/011407
(87) Internationale Veröffentlichungsnummer: WO 2006/056284

(56) Entgegenhaltungen:
- EP-A- 0 252 199
- EP-A- 0 735 381
- EP-A- 0 738 973
- EP-A- 0 960 797
- DE-A1- 19 647 744

## Beschreibung

Die vorliegende Erfindung betrifft ein Verfahren und ein System zur Überprüfung einer Datenübertragungseinheit zur Steuerung eines fahrenden Objektes, insbesondere eines schienengebundenen Fahrzeugs.

Im schienengebundenen Verkehr werden punkt- und/oder linienförmige Datenübertragungseinheiten, wie zum Beispiel Balisen, Sendeschlaufen bzw. Leckkabel eingesetzt, um für den Betrieb des Fahrzeugs relevante Informationen auf das Fahrzeug zu übertragen. Diese auf das Fahrzeug übertragenen Informationen beinhalten beispielsweise einen am in Fahrtrichtung nächsten Lichtsignal angezeigten Signalbegriff. Derartige Informationen können in Abhängigkeit vom Betriebszustand des Fahrzeugs auch das Befolgen vorgegebener Geschwindigkeitsprofile, Bremsprofile oder sogar Zwangsbremsungen zur Folge haben, wenn die Sicherheit dieses und/oder anderer Fahrzeugs und der mit diesen transportierten Fahrgäste und/oder Güter ansonsten nicht mehr gewährleistet werden kann.

Im besonderen im neuen zukünftig europaweit eingesetzten Zugbeeinflussungssystem ETCS/ERTMS (European Train Control System, European Railway Traffic Management System) werden im ETCS Level 1 die Zugbeeinflussungsinformationen mittels punktförmigen Festdaten- und/oder transparenten Datenübertragungseinheiten, im Fachjargon Balisen genannt, über die Luftschnittstelle A gemäss der ETCS/ERTMS Spezifikation übertragen. Den mit diesen Balisen übertragenen Informationen kommen daher eine hohe Bedeutung in der Sicherung des Zugverkehrs zu, weshalb an die Modul-Einheiten und die durchgeführten Datenübertragungsverfahren in der Regel eine Sicherheitsstufe nach Level SIL 4 gestellt wird (Security Integrity Level nach Normen EN50159, EN50126 und EN50129 für sichere Anschaltungen). Damit werden neben der im Betrieb erforderlichen hohen Sicherheit auch hohe Anforderungen an die Streckenabnahme und die Module und Systemverfügbarkeit sowie ihre Fehleroffenbarung gelegt.

Im Stand der Technik werden eine Projektierung der Orte für eine Anordnung einer transparenten Balise, also einer Balise, die verschiedene Signalbegriffe transparent durchleitet; sowie eine Projektierung der ETCS-Balisentelegramme im Labor oder Büro vorgenommen. Diese Daten werden auf eine gleisseitige Steuerungseinheit für die Balise, nachfolgend LEU (Lineside Electronic Unit) genannt, transferiert oder via modulares Stellteil, nachfolgend MSTT genannt, in den Telegrammspeicher des Logikkern des modularen Stellteils transferiert. Für die Abnahme der Streckenpunkte muss nun verifiziert werden, dass die Balise für jeden für diesen Streckenpunkt projektierten Signalbegriff auch das richtige (zugehörige) Balisentelegramm an die Luftschnittstelle (A gemäss ETCS Spezifikation) ausgibt. Hierzu ist es derzeit erforderlich, die Strecke für das Auslesen der pro Signalbegriff vorgesehenen Projektierungsdaten zu sperren und das gesendete Balisentelegramm an der Luftschnittstelle mit einem Programmier- und Auslesegerät vor Ort von Hand abzugreifen. Das abgegriffene Balisentelegramm wird dann mit einem Prüfsummenverfahren, wie z.B. MD4/MD5 oder CRC32, verarbeitet und der entsprechend ermittelte Code pro Signalbegriff abgelesen und erfasst. Dies erfordert es, dass die Signalbegriffe hintereinander einzeln und deutlich voneinander separiert vom Stellwerk oder der Leittechnikzentrale durchgestellt werden müssen, was beispielsweise über GSM-Verbindungen von den Streckenposten mit dem Stellwerkpersonal oder über sonstige Funkverbindungen gelöst werden muss. Problematisch ist dieses Verfahren vor allen Dingen in Tunneln oder solchen Abschnitten, die keine ausreichende Abdeckung mit drahtlosen Telekommunikationsdienstleistungen aufweisen. Nach dieser (wenn auch mitunter komplizierten und aufwendigen) Aufnahme der Codes für die verschiedenen möglichen Signalbegriffe pro Streckenpunkt müssen beide Codes - also der dem zugeordneten Signalbegriff entsprechende Code, der vom Stellwerk an die Steuerungseinheit ausgegeben wird, und der zu dem mit dem Programmier- und Auslesegerät aufgenommenen Balisentelegramm gehörige Code im Büro (von der bereits durchgeführten Projektierung) verglichen werden. Erst dann kann verifiziert werden, ob eine LEU oder ein MSTT möglicherweise falsch projektiert, also ob der Bitinhalt und die Zuordung des richtigen ETCS Telegrames für jeden Signalbegriff stimmen, wurden und ob die Balise funktechnisch überhaupt korrekt funktioniert.

Auch im Betrieb wird die Fehlerhaftigkeit dieser Signalkette zur Abstrahlung des ETCS-Telegramms erst dann bemerkt, wenn das Telegramm entweder nicht vollständig oder sonst wie fehlerhaft übertragen wird oder wenn der Führer des Fahrzeugs von sich aus merkt, dass die übertragene Information nicht mit dem tatsächlich am Signal angezeigten Signalbegriff plausibel ist. Es kann daher eine erhebliche Zeitdauer verstreichen, bis sich ein diesbezüglicher Fehler also offenbart. Dieser Fehler kann dann erhebliche Rückwirkungen auf die Verfügbarkeit dieses Streckenabschnitts haben, was einen nicht tolierbaren Sicherheitsverlust und einen gehörigen Ausfall von Personen- und/oder Tonnenkilometern nach sich ziehen kann, da die Strecke ja bis zur Behebung dieses Fehler ausser Betrieb genommen werden muss.

Der vorliegenden Erfindung liegt daher die Aufgabe zugrunde, ein Verfahren und ein System zur Überprüfung der korrekten Funktion einer Datenübertragungseinheit zur Steuerung eines fahrenden Objektes, insbesondere eines schienengebundenen Fahrzeugs, anzugeben, mit denen eine erheblich einfachere Vorgehensweise als mit der bisherigen Streckenbegehung und der nachfolgenden betrieblichen Überwachung für die Abnahme und Funktionsüberwachung von (gleisseitigen) Datenübertragungseinheiten erreicht werden können.

Diese Aufgabe wird bezüglich des Verfahrens erfindungsgemäss dadurch gelöst, dass ein Verfahren zur Überprüfung der Funktion einer Datenübertragungseinheit, die zur drahtlosen Steuerung eines fahrenden Objektes, insbesondere eines schienengebundenen Fahrzeugs, dient, vorgesehen ist, bei dem
a) eine auf das Fahrzeug zu übertragende und über einen Signalweg herangeführte Information mit der Datenübertragungseinheit abgestrahlt wird;
b) eine in der Datenübertragungseinheit angeordnete Empfangseinrichtung zum Empfang der zu übertragenden Information vorgesehen wird;
c) die mittels der Empfangseinrichtung empfangenen Signale unverändert oder mittels einer Analyseeinrichtung bewertet in Form eines Codes an eine logische Kontrolleinheit übertragen werden;
d) die logische Kontrolleinheit die mit der Datenübertragungseinheit abzustrahlende Information und die empfangenen Signale bzw. den Code vergleicht; und
e) anhand des Vergleichs der Betriebszustand der Datenübertragungseinheit und/oder des Signalwegs bestimmt wird.

Bezüglich des Systems wird diese Aufgabe erfindungsgemäss durch ein System zur Überprüfung der Funktion einer Datenübertragungseinheit zur Steuerung eines fahrenden Objektes, insbesondere eines schienengebundenen Fahrzeugs, gelöst, umfassend:
a) eine der Datenübertragungseinheit zugeordnete Antenne, mit der eine auf das Fahrzeug zu übertragende und über einen Signalweg herangeführte Information abstrahlbar ist;
b) eine der Datenübertragungseinheit zugeordnete Empfangseinrichtung zum Empfang der zu übertragenden Information;
c) Datenübertragungsmittel, mit denen die mittels der Empfangseinrichtung empfangenen Signale unverändert oder mittels einer Analyseeinrichtung, insbesondere ein Codierer bzw. Decodierer, bewertet in Form eines Codes an eine logische Kontrolleinheit übertragbar sind;
d) die logische Kontrolleinheit so ausgestaltet ist, dass die mit der Datenübertragungseinheit abzustrahlende Information und die empfangenen Signale bzw. den Code vergleichbar sind; und
e) dass anhand des Vergleichs der Betriebszustand der Datenübertragungseinheit und/oder des Signalwegs bestimmbar ist.

Auf diese Weise gestatten das verfahren und das System eine unmittelbare Rückführung der ausgesendeten Information zum Überprüfen der tatsächlich gesendeten Information. Die Quelle dieses Rückleseinformationskanals wird somit "onboard" in der Datenübertragungseinheit durch eine der Sendeantenne ähnliche Empfangsantenne erzeugt. Es sein angemerkt, dass die Übertragung an der Datenübertragungseinheit aktiv oder passiv vorgenommen werden kann, weil beispielsweise auch eine Reflexionsmodulation möglich wäre. Durch die Implementierung eines Bitstrom Coders (Balisentelegramm-Codierers) in der Datenübertragungseinheit als Rückwärtsinformationskanal (MD4/MD5, CRC32 etc.) kann eine genügend gute Sicherheit des Rücklesekanals realisiert werden. Damit können eine automatisierte kostengünstigere Abnahme der Datenübertragungseinheit unter Berücksichtigung der geforderten Personensicherheit und Effizienz sowie eine qualitative Verbesserung der Systemverfügbarkeit und Fehleroffenbarung erreicht werden.

In zweckmässiger Ausgestaltung der Erfindung kann die zu übertragende Information aus einem Stellwerk und/oder einer Leittechnikzentrale abgesetzt werden. Entsprechend kann die logische Kontrolleinheit dem Stellwerk und/oder der Leittechnikzentrale zugeordnet werden.

Ein vollständiger Test des Signalwegs kann mit SIL 4 Level erreicht werden, wenn die empfangenen Signale bzw. der Code über den Signalweg in Gegenrichtung zur Richtung der zu übertragenden Information geleitet wird. Zur einfachen Entkopplung von uplink und downlink-Signal können die empfangenen Signale bzw. der Code auf einer von der zu übertragenden Information abweichenden Frequenz übertragen werden.

In einfacher Umsetzung einer Ausgestaltung der Erfindung kann die Datenübertragungseinheit mittels einer Steuerungseinheit gesteuert wird, wobei mittels der Steuerungseinheit ein Signalbegriff in ein Telegramm für die Datenübertragungseinheit umgewandelt wird und die empfangenen Signale, vorzugsweise bereits auf der Datenübertragungseinheit, mittels eines Prüfsummenverfahrens in den Code umgewandelt werden.

Vorteilhafte Ausgestaltungen der Erfindung sind in weiteren Unteransprüchen angegeben.

Die Erfindung wird nachfolgend anhand der Zeichnung beispielsweise näher erläutert. Dabei zeigen:
- Figur 1: eine schematische Darstellung eines ersten Systems mit einem Rückpfad für das von einer Balise ausgestrahlte Balisentelegramm;
- Figur 2: eine schematische Darstellung eines zweiten Systems mit einem Rückpfad.für das von einer Balise ausgestrahlte Balisentelegramm;
- Figur 3: eine schematische Darstellung eines Layouts für die Balise und ein die Balise steuerndes MSTT; und
- Figur 4: eine schematische Darstellung der Frequenznutzung für das Balisentelegramm und die Coderücksendung.

Figur 1 zeigt in schematischer Darstellung ein System zur Zugbeeinflussung mittels einer Balise B und einem Signal S. Sowohl die Balise B als auch das Signal S stellen einen von einem Stellwerk STW ausgegebenen Signalbegriff datentechnisch dar. Im Fall des Beispiels gemäss Figur 1 nimmt eine streckenseitige Steuerungseinheit, nachfolgend kurz LEU genannt, diesen Signalbegriff auf und steuert entsprechend die Anzeige dieses Signalbegriffs am Signal S durch eine Ansteuerung der dem Signalbegriff entsprechenden Signallampen. Ausserdem wird über einen Telegrammpfad TP (auch Schnittstelle "C" genannt) zur Balise B ein zu dem Signalbegriff zugeordnetes Balisentelegramm BT an die Balise B übermittelt und dort transparent an die Luftschnittstelle (wie eingangs schon erwähnt als Schnittstelle "A" nach ETCS/ERTMS definiert) zu einem hier nicht weiter dargestellen Schienenfahrzeug übertragen. Aufgrund der zu Figur 3 ausführlich erläuterten, in der Balise B zusätzlich angeordneten Komponenten kann die Balise B dieses an die Luftschnittstelle A ausgegebene Balisentelegramm BT aufnehmen und über einen Rückpfad RP in Form eines nach einem Prüfsummenverfahren gewonnenen Codes an das Stellwerk STW zurücksenden. Hierbei hilft ein der LEU zugeordnetes T-Glied T, das als Bandpassfilter und Bandpasssperre ausgestaltet ist, den rückgesendeten Code von dem vorwärtsgerichteten Balisentelegramm BT zu trennen, so dass der Code beispielsweise direkt am T-Glied T oder nach der Übermittlung über eine universelle Prozess-Schnittstelle für Daten und Diagnose UPS im Stellwerk STW von einer Kontrolleinheit KE mit dem ursprünglich ausgesendeten Signalbegriff verglichen werden kann. Die logische Kontrolleinheit KE sei hier durch das Strichmännchen und ein separates Datenkabel angedeutet.

Selbstverständlich kann die Kontrolleinheit KE vollautomatisch arbeitend softwaremässig realisiert sein und automatisch ein Fehlertelegramm generieren, wenn der rückübertragene Code (z.B. nach MD4/MD5, CRC32) nicht mit dem ursprünglich von Stellwerk STW abgesetzten Signalbegriff übereinstimmt. In einem solchen Störungsfall arbeitet mindestens ein Element in der Signalkette vom Stellwerk STW zu der Balise B nicht ordnungsgemäss und muss wegen der möglichen Sicherheitsgefährdung sofort ausgetauscht werden.

Figur 2 zeigt den mit Figur 1 vergleichbaren Fall einer Ansteuerung der Balise B über ein modulares Stellteil MSTT. Dieses modulare Stellteil MSTT arbeitet in ähnlicher Weise wie die LEU, ist aber anders als die LEU auch in der Lage, den über den Rückpfad gesendeten Code selbst zu verarbeiten und an das Stellwerk STW zurück zu senden.

Ein schematischer Aufbau einer Ausführungsform der Erfindung zeigt die Balise B und das modulare Stellteil MSTT. Die eingesetzten Komponenten werden anhand des Signalweges erläutert. Das modulare Stellteil MSTT erhält über eine ISDN-Verbindung einen Signalbegriff SB von dem Stellwerk STW. Mittels eines Prozessors CPU und eines universellen Logikkerns ULK ermittelt das modulare Stellteil MSTT das zu diesem Signalbegriff SB zugehörige Balisentelegramm BT und speist dieses Balisentelegramm BT in Uplink-Richtung über das balisenseitige T-Glied T an einen Datentransmitter DT, der das Balisentelegramm BT im Wege einer FSK (Frequency Shift Keying)-Modulation moduliert an einen analogen Verstärker AV übergibt. Der analoge Verstärker AV sendet dann das modulierte Balisentelegramm BT' über eine Rahmenantenne/Stromschlaufe A an die Luftschnittstelle "A".

Dieses modulierte Balisentelegramm BT' wird nun mittels einer zweiten auf der Balise B angeordneten Antenne (Schlaufe), nachfolgend Antennenprobe AP genannt, empfangen und mittels eines Codierers Coder in einen nach einem beliebigen Prüfsummenverfahren gewonnenen Code umgewandelt. Dieser Code wird mittels des Coders zudem auf ein analoges oder digitales Trägersignal moduliert, dessen Frequenz von der Frequenz des Datensignals des Balisentelegramms BT deutlich abweicht (vgl. Fig. 4), so dass das T-Glied T eine Rückwirkung dieses Codes auf die Antenne A ausschliesst. Der Code wird dann über die Schnittstelle "C" und über ein weiteres T-Glied T, das auf dem modularen Stellteil MSTT angeordnet ist, zurück zum modularen Stellteil MSTT übertragen und von dort wieder über die ISDN-Verbindung in das Stellwerk STW zurück übermittelt. Im Stellwerk STW findet nun die automatisierbare Prüfung statt, ob der zurück übermittelte Code dem ursprünglich abgesetzten Signalbegriff SB entspricht. Es sei angemerkt, dass das T-Glied T auch in solchen Anwendungsfällen weggelassen werden kann, in denen das Empfangssignal der Balise B bekannt ist und durch eine mathematische Korrelationsfunktion zurückgewonnen werden kann, wie dies zum Beispiel aus der Echokompensation in der Telekommunikation bekannt ist.

Figur 4 zeigt nun noch eine schematische Darstellung der Frequenznutzung in den vorstehenden Signalwegen. Mit FS sind die freien Frequenzbereiche aufgeführt, auf denen beispielsweise der Code zurückgesendet werden kann. Da der Code, beispielsweise MD5 oder CRC32, nur ca. 32 Bit lang ist, brauchen an die Übertragungsrate des Rückpfades RP, der ja physikalisch dem Telegrammpfad TP entspricht, nur geringe Anforderungen gestellt werden (anders als an den Telegrammpfad, auf dem das 1024 bit lange ETCS - Balisentelegramm BT übertragen werden muss). Das Signal für die Energieversorgung der Balise B sendet auf einer Frequenz von 8,826 kHz. Das Datensignal des Balisentelegramms C sendet in einem Bereich von 232 kHz bis etwa 1,3 MHz. Für den rückgesendeten Code verbleiben daher komfortable Bereiche freien Frequenzspektrums FS.

Auf diese Weise gestatten das Verfahren und das System eine unmittelbare Rückführung des ausgesendeten Balisentelegramms BT zum Überprüfen im Stellwerk STW. Die Quelle dieses Rückleseinformationskanals (Rückpfad RP) wird somit "onboard" in der Balise B durch eine der Sendeantenne A ähnliche Empfangsantenne AP erzeugt. Durch die Implementierung eines Bitstrom Coders (Balisentelegramm-Codierers) in der Balise B als Rückwärtsinformationskanal (MD4/MD5, CRC32 etc.) kann die Sicherheit des Rückpfades RP realisiert werden. Damit können eine automatisierbare kostengünstige Abnahme der Transparent-Balise B unter Berücksichtigung der geforderten Personensicherheit und Effizienz sowie eine qualitative Verbesserung der Systemverfügbarkeit und Fehleroffenbarung im unter dem Rollenden Rad betriebenene Netzwerk erreicht werden.

Auch wenn das vorliegende Ausführungsbeispiel in Bereich des schienengebundenen Verkehrs angesiedelt ist, können mit dem vorliegenden System und dem vorliegenden Verfahren im Grunde genommen jede Art von Datenübertragungseinheiten hinsichtlich der Freigabe überprüft und auf korrekte Funktion im laufenden Verkehr überwacht werden kann. Beispielhaft kann hier ein Streckenpunkt zur Ansteuerung von Anzeigequerschnitten auf Strassen, insbesondere Autobahnen, genannt werden, bei dem nicht nur die den Verkehr steuernde Information angezeigt wird, sondern zukünftig auch auf die Fahrzeuge übertragen werden wird.

## Patentansprüche

1. Verfahren zur Überprüfung der Funktion einer Datenübertragungseinheit (B) zur Steuerung eines fahrenden Objektes, insbesondere eines schienengebundenen Fahrzeugs, bei dem
a) eine auf das Fahrzeug zu übertragende und über einen Signalweg (TP) herangeführte Information (BT) mit der Datenübertragungseinheit (B) abgestrahlt wird;
b) eine in der Datenübertragungseinheit (B) angeordnete Empfangseinrichtung (AP) zum Empfang der zu übertragenden Information (BT) vorgesehen wird;
c) die mittels der Empfangseinrichtung (AP) empfangenen Signale unverändert oder mittels einer Analyseeinrichtung (Coder) bewertet in Form eines Codes an eine logische Kontrolleinheit (KE) übertragen werden;
d) die logische Kontrolleinheit (KE) die mit der Datenübertragungseinheit (B) abzustrahlende Information (BT) und die empfangenen Signale bzw. den Code vergleicht; und
e) anhand des Vergleichs der Betriebszustand der Datenübertragungseinheit (B) und/oder des Signalwegs (TP) bestimmt wird.

2. Verfahren nach Anspruch 1,
**dadurch gekennzeichnet, dass**
die zu übertragende Information (BT) aus einem Stellwerk (STW) und/oder einer Leittechnikzentrale abgesetzt wird.

3. Verfahren nach Anspruch 1 oder 2,
**dadurch gekennzeichnet, dass**
die logische Kontrolleinheit (KE) dem Stellwerk (STW) und/oder der Leittechnikzentrale zugeordnet wird.

4. Verfahren nach einem der Ansprüche 1 bis 3,
**dadurch gekennzeichnet, dass**
die empfangenen Signale bzw. der Code über den Signalweg (TP) in Gegenrichtung zur Richtung der zu übertragenden Information (BT) geleitet wird.

5. Verfahren nach einem der Ansprüche 1 bis 4,
**dadurch gekennzeichnet, dass**
die empfangenen Signale bzw. der Code auf einer von der zu übertragenden Information (BT) abweichenden Frequenz übertragen werden.

6. Verfahren nach einem der Ansprüche 1 bis 5,
**dadurch gekennzeichnet, dass**
die Datenübertragungseinheit (B) mittels einer Steuerungseinheit (LEU, MSTT) gesteuert wird, wobei mittels der Steuerungseinheit (LEU, MSTT) ein Signalbegriff (SB) in ein Telegramm (BT) für die Datenübertragungseinheit (B) umgewandelt wird und die empfangenen Signale mittels eines Prüfsummenverfahrens in den Code umgewandelt werden.

7. System zur Überprüfung der Funktion einer Datenübertragungseinheit (B) zur Steuerung eines fahrenden Objektes, insbesondere eines schienengebundenen Fahrzeugs, umfassend:
a) eine der Datenübertragungseinheit (B) zugeordnete Antenne (A), mit der eine auf das Fahrzeug zu übertragende und über einen Signalweg (TP) herangeführte Information (BT) abstrahlbar ist;
b) eine der Datenübertragungseinheit (B) zugeordnete Empfangseinrichtung (AP) zum Empfang der zu übertragenden Information (BT);
c) Datenübertragungsmittel (Coder, T), mit denen die mittels der Empfangseinrichtung empfangenen Signale unverändert oder mittels einer Analyseeinrichtung bewertet in Form eines Codes an eine logische Kontrolleinheit (KE) übertragbar sind;
d) die logische Kontrolleinheit (KE) so ausgestaltet ist, dass die mit der Datenübertragungseinheit (B) abzustrahlende Information (BT) und die empfangenen Signale bzw. den Code vergleichbar sind; und
e) dass anhand des Vergleichs der Betriebszustand der Datenübertragungseinheit (B) und/oder des Signalwegs (TP) bestimmbar ist.

8. System nach Anspruch 7,
**dadurch gekennzeichnet, dass**
ein Stellwerk (STW) und/oder eine Leittechnikzentrale vorgesehen sind, die die zu übertragende Information (SB) an eine die Datenübertragungseinheit (B) steuernde Steuereinheit (LEU, MSTT) sendet.

9. System nach Anspruch 7 oder 8,
**dadurch gekennzeichnet, dass**
die logische Kontrolleinheit (KE) dem Stellwerk (STW) und/oder der Leittechnikzentrale zugeordnet ist.

10. System nach einem der Ansprüche 7 bis 9,
**dadurch gekennzeichnet, dass**
Übertragungsmittel (Coder, T) vorgesehen sind, die die empfangenen Signale bzw. den Code über den Signalweg (TP) in Gegenrichtung zur Richtung der zu übertragenden Information (BT) leiten.

11. System nach einem der Ansprüche 7 bis 10,
**dadurch gekennzeichnet, dass**
die Übertragungsmittel die empfangenen Signale bzw. den Code auf einer von der zu übertragenden Information abweichenden Frequenz übertragen.

12. System nach einem der Ansprüche 7 bis 11,
**dadurch gekennzeichnet, dass**
die Datenübertragungseinheit (B) mittels einer Steuerungseinheit (LEU, MSTT) gesteuert wird, wobei mittels der Steuerungseinheit (LEU, MSTT) ein Signalbegriff (SB) in ein Telegramm (BT) für die Datenübertragungseinheit (B) umgewandelt wird und die empfangenen Signale mittels eines in der Datenübertragungseinheit angeordneten Kodierers (Coder), vorzugsweise nach einem Prüfsummenverfahrens, in den Code umgewandelt werden.

## Claims

1. Method for verification of the function of a data transmission unit (B) for control of a travelling object, especially a track-bound vehicle, in which
a) information (BT) to be transmitted to the vehicle and provided via a signal path (TP) is broadcast using the data transmission unit (B);
b) a receiver device (AP) disposed in the data transmission unit (B) for receiving the information (BT) to be transmitted is provided;
c) the signals received by means of the receiver device (AP) are transmitted to a logical control unit (KE) unchanged or in the form of a code after evaluation by an analytical device (Coder);
d) the logical control unit (KE) compares the information (BT) to be broadcast by the data transmission unit (B) with the received signals or the code; and
e) on the basis of the comparison the operating state of the data transmission unit (B) and/or of the signal path (TP) is determined.

2. Method according to claim 1,
**characterised in that**
the information (BT) to be transmitted is dispatched from an interlocking (STW) and/or a control centre.

3. Method according to claim 1 or 2,
**characterised in that**
the logical control unit (KE) is provided for the interlocking (STW) and/or the control centre.

4. Method according to one of claims 1 to 3,
**characterised in that**
the received signals or the code are routed via the signal path (TP) in the opposite direction to the direction of the information (BT) to be transmitted.

5. Method according to one of claims 1 to 4,
**characterised in that**
the received signals or the code are transmitted on a frequency differing from the information (BT) to be transmitted.

6. Method according to one of claims 1 to 5,
**characterised in that**
the data transmission unit (B) is controlled by means of a control unit (LEU, MSTT), a signal aspect (SB) being converted into a telegram (BT) for the data transmission unit (B) by means of the control unit (LEU, MSTT) and the received signals being converted into the code by means of a check sum method.

7. System for verification of the function of a data transmission unit (B) for control of a travelling object, especially a track-bound vehicle, comprising:
a) an antenna (A) provided for the data transmission unit (B), by means of which information (BT) for transmission to the vehicle provided via a signal path (TP) can be broadcast;
b) a receiver device (AP) provided for the data transmission unit (B) for receiving the information (BT) to be transmitted;
c) data transmission means (Coder, T), by means of which the signals received by means of the receiver device (AP) can be transmitted to a logical control unit (KE) unchanged or in the form of a code after evaluation by an analytical device;
d) the logical control unit (KE) is configured such that the information (BT) to be broadcast by the data transmission unit (B) can be compared with the received signals or the code; and
e) that on the basis of the comparison the operating state of the data transmission unit (B) and/or of the signal path (TP) can be determined.

8. System according to claim 7,
**characterised in that**
an interlocking (STW) and/or a control centre are provided, which send the information (SB) to be transmitted to a control unit (LEU, MSTT) controlling the data transmission unit (B).

9. System according to claim 7 or 8,
**characterised in that**
the logical control unit (KE) is provided for the interlocking (STW) and/or the control centre.

10. System according to one of claims 7 to 9,
**characterised in that**
transmission means (Coder, T) are provided which route the received signals or the code via the signal path (TP) in the opposite direction to the direction of the information (BT) to be transmitted.

11. System according to one of claims 7 to 10,
**characterised in that**
the transmission means transmit the received signals or the code on a frequency differing from the information to be transmitted.

12. System according to one of claims 7 to 11,
**characterised in that**
the data transmission unit (B) is controlled by means of a control unit (LEU, MSTT), a signal aspect (SB) being converted into a telegram (BT) for the data transmission unit (B) by means of the control unit (LEU, MSTT) and the received signals being converted into the code by means of a coder (Coder) disposed in the data transmission unit, preferably in accordance with a check sum method.

## Revendications

1. Procédé de contrôle du fonctionnement d'une unité (B) de transmission de données pour commander un objet roulant notamment un véhicule ferroviaire, dans lequel:
a) On émet par l'unité (B) de transmission de données une information (BT) à transmettre au véhicule et amenée par un trajet (TP) de signal;
b) on prévoit un dispositif (AP) de réception qui est disposé dans l'unité (B) de transmission de données et qui est destiné à recevoir l'information (BT) à transmettre;
c) on transmet sous la forme d'un code à une unité (KE) logique de contrôle les signaux reçus au moyen du dispositif (AP) de réception inchangés ou évalués au moyen d'un dispositif d'analyse (Coder);
d) l'unité (KE) logique de contrôle compare l'information (BT) émise par l'unité (B) de transmission de données et les signaux reçus ou le code; et
e) on détermine au moyen de la comparaison l'état de fonctionnement de l'unité (B) de transmission de données et/ou du trajet (TP) de signal.

2. Procédé suivant la revendication 1,
**caractérisé en ce que**
on émet l'information (BT) à transmettre à partir d'un poste (STW) d'aiguillage ou d'une centrale technique de pilotage.

3. Procédé suivant la revendication 1 ou 2,
**caractérisé en ce que** l'unité (KE) logique de contrôle est associée au poste (STW) d'aiguillage et/ou à la centrale technique de pilotage.

4. Procédé suivant l'une des revendications 1 à 3,
**caractérisé en ce que** l'on envoie les signaux reçus ou le code par le trajet (TP) de signal dans le sens contraire au sens de l'information (BT) à transmettre.

5. Procédé suivant l'une des revendications 1 à 4,
**caractérisé en ce que** l'on transmet les signaux reçus ou le code sur une fréquence s'écartant de l'information (BT) à transmettre.

6. Procédé suivant l'une des revendications 1 à 5,
**caractérisé en ce que** l'on commande l'unité (B) de transmission de données au moyen d'une unité (LEU,MSTT) de commande, en transformant, au moyen de l'unité (LEU,MSTT) de commande, un aspect (SB) de signal en un télégramme (BT) pour l'unité (B) de transmission de données et en transformant les signaux reçus en le code au moyen d'un procédé de sommation de contrôle.

7. Système de contrôle du fonctionnement d'une unité (B) de transmission de données pour commander un objet roulant, notamment un véhicule ferroviaire, comprenant:
a) une antenne (A) qui est associée à l'unité (B) de transmission de données et par laquelle une information (BT) à transmettre au véhicule et amenée par un trajet (TP) de signal peut être émise;
b) un dispositif (AP) de réception, qui est associé à l'unité (B) de transmission de données et qui est destiné à recevoir l'information (BT) à transmettre;
c) des moyens (Coder, T), de transmissions de données, par lesquels les signaux reçus au moyen du dispositif de réception peuvent être transmis, inchangés ou évalués au moyen d'un dispositif d'analyse, sous la forme d'un code à une unité (KE) logique de contrôle;
d) l'unité (KE) logique de contrôle est telle que l'information (BT)à émettre par l'unité (B) de transmission de données et les signaux reçus ou le code peuvent être comparés;
e)en ce que l'on peut déterminer au moyen de la comparaison l'état de fonctionnement de l'unité (B) de transmission de données et/ou du trajet (TP) de signal.

8. Système suivant la revendication 7,
**caractérisé en ce qu'**il
est prévu un poste (STW) d'aiguillage et/ ou une centrale de technique de pilotage qui envoie l'information (SB) à transmettre à une unité (LEU, MSTT) de commande, commandant l'unité (B) de transmission de données.

9. Système suivant la revendication 7 ou 8,
**caractérisé en ce que**
l'unité (KE) logique de contrôle est associée au poste (STW) d'aiguillages et/ou à la centrale technique de pilotage.

10. Système suivant l'une des revendications 7 à 9,
**caractérisé en ce qu'**il
est prévu des moyens (Coder,T) de transmission, qui acheminent les signaux reçus ou le code par le trajet (TP) de signal dans le sens contraire au sens des informations (BT) à transmettre.

11. Système suivant les revendications 7 à 10,
**caractérisé en ce que**
les moyens de transmissions transmettent les signaux reçus ou le code sur une fréquence s'écartant de l'information à transmettre.

12. Système suivant l'une des revendications 7 à 11,
**caractérisé en ce que**
l'unité (B) de transmission de données est commandée au moyen d'une unité (LEU,MSTT) de commande, un aspect (SB) de signal étant transformé au moyen de l'unité (LEU, MSTT) de commande, en un télégramme (BT) pour l'unité (B) de transmission de données et les signaux reçus étant transformés en le code au moyen d'un codeur (Coder) disposé dans l'unité de transmission de données, de préférence suivant un procédé par sommation de contrôle.
